# EUROPÄISCHE PATENTSCHRIFT

(11) **EP 0 824 735 B1**
(45) Veröffentlichungstag und Bekanntmachung des Hinweises auf die Patenterteilung: **06.03.2002**
(21) Anmeldenummer: 96919717.7
(22) Anmeldetag: 08.05.1996
(51) Int. Cl.: G07D 7/00, G07D 9/00

(54) **VORRICHTUNG UND VERFAHREN ZUR BEARBEITUNG VON BLATTGUT, WIE Z.B. BANKNOTEN**
DEVICE AND PROCESS FOR PROCESSING SHEET ARTICLES SUCH AS BANK NOTES
DISPOSITIF ET PROCEDE POUR LE TRAITEMENT D'OBJETS SOUS FORME DE FEUILLES TELS QUE DES BILLETS DE BANQUE

(30) Priorität: 11.05.1995 DE 19517347
(43) Veröffentlichungstag der Anmeldung: 25.02.1998
(62) Teilanmeldung aus: 01120428.6
(73) Patentinhaber: Giesecke & Devrient GmbH, 81667 München (DE)
(72) Erfinder: SMITH, Paul, Dr., D-81369 München (DE); HERRMANN, Walter, D-90522 Oberasbach (DE); WUNDERER, Bernd, Dr., D-80805 München (DE); STEIN, Dieter, D-83607 Holzkirchen (DE)
(74) Vertreter: Klunker . Schmitt-Nilson . Hirsch
(86) Internationale Anmeldenummer: EP9601930
(87) Internationale Veröffentlichungsnummer: WO9636931

(56) Entgegenhaltungen:
- EP-A- 0 280 436
- EP-A- 0 553 402
- EP-A- 0 560 023
- WO-A-94/12951
- GB-A- 2 000 487
- GB-A- 2 051 012

## Beschreibung

Die Erfindung betrifft eine Vorrichtung und ein Verfahren zur Bearbeitung von Blattgut, wie z. B. Banknoten.

Die DE 27 60166 zeigt eine solche Vorrichtung, die aus verschiedenen Einheiten aufgebaut ist. In einem Vereinzeler wird das in einem Stapel vorliegende Blattgut Blatt für Blatt vereinzelt und an eine Transportstrecke übergeben, die das vereinzelte Blattgut durch die Vorrichtung transportiert.

Entlang des Transportweges sind mehrere Sensoreinheiten angebracht, wobei jede Sensoreinheit bestimmte Merkmale des Blattguts detektiert und zu einem Meßergebnis zusammenfaßt. Der Aufbau der hier verwendeten Sensoreinheiten ist in der DE-PS 27 60 165 gezeigt. Jede Sensoreinheit weist einen Meßwertaufnehmer auf, der bestimmte Merkmale des Blattguts erfaßt und in ein elektrisches Signal umwandelt. Dieses Signal wird in einer Signalaufbereitungsstufe umgeformt. Im allgemeinen findet hier die Umsetzung des meist analogen Signals in digitale Meßdaten statt. Die Meßdaten werden dann schließlich in einer Auswerteeinheit der Sensoreinheit zu einer Ja/ Nein-Aussage umgeformt. Diese bildet dann das Meßergebnis der Sensoreinheit und wird in einem Zentralspeicher gespeichert.

Der Zentralspeicher wird als Verbindung zum Datenaustausch zwischen den Einheiten der Vorrichtung genutzt. Auf ihn können alle Einheiten zugreifen und die Daten schreiben oder lesen, die zur Bearbeitung des Blattguts notwendig sind. Auf dem Zentralspeicher ist zu mehreren Blättern jeweils ein Datensatz gespeichert.

Aus den auf dem Zentralspeicher gespeicherten Meßergebnissen der Sensoreinheiten zu jedem Blattgut wird in einer zentralen Auswerteeinheit zunächst eine Auswerteinformation erstellt. Mittels einer in der Auswerteeinheit gespeicherten Entscheidungstabelle werden aus den Auswerteinformationen die Zieleinheiten für das betreffende Blattgut ermittelt.

Die Zieleinheiten können beispielsweise Stapler zur Stapelung des Blattguts oder Shredder zur Vernichtung des Blattguts sein. Die Zieleinheiten für das entsprechende Blattgut werden auf dem Zentralspeicher gespeichert. Anhand der gespeicherten Zieleinheit wird das Blattgut von der Transporteinheit entsprechend geleitet und abgelegt. Nach dem Transport des Blattguts zur Zieleinheit schreibt die Transporteinheit eine positive oder negative Information über den Ausgang der Bearbeitung auf den Zentralspeicher.

Der Bearbeitungsvorgang in der Vorrichtung wird mittels einer Steuereinheit gesteuert. Auch diese hat Zugriff auf den Zentralspeicher und kann anhand der dort abgelegten Informationen den Bearbeitungsvorgang überwachen und protokollieren. Weiterhin dient die Steuereinheit dazu, die Einheiten der Vorrichtung abhängig von einem durch den Bediener eingestellten Betriebsmodus zu initialisieren. Hierzu gehört beispielsweise die Speicherung der für den gewählten Betriebsmodus korrekten Entscheidungstabelle in der zentralen Auswerteeinheit.

Bei dem bekannten System kann jede Sensoreinheit ihr Meßergebnis lediglich aus den von ihr aufgenommenen Meßdaten des Blattgutes ableiten.

Ausgehend davon liegt der Erfindung die Aufgabe zugrunde, eine Vorrichtung und ein Verfahren zur Bearbeitung von Blattgut vorzuschlagen, die es ermöglichen, die Qualität der Ableitung eines Meßergebnisses der Sensoreinheiten zu verbessern.

Diese Aufgabe wird durch die Merkmale der Ansprüche 1 und 16 gelöst.

Der Grundgedanke der Erfindung besteht im wesentlichen darin, bei der Ableitung eines Meßergebnisses einer Sensoreinheit Daten anderer Sensoreinheiten über das entsprechende Blattgut zu verwenden. Hierzu wird in wenigstens einer Sensoreinheit ein Speicher vorgesehen, in dem Datensätze mehrerer Blätter verwaltet werden können. In jedem dieser Datensätze sind Bereiche vorgesehen, in denen Daten von wenigstens einer anderen Sensorcinheit gespeichert werden können.

Vorteil der Erfindung ist es, daß die Sensoreinheit Daten anderer Sensoreinheiten zur Verfügung hat, die sie bei der Ableitung ihres eigenen Meßergebnisses berücksichtigen kann. Durch die Kenntnis dieser Daten ist die Sensoreinheit in der Lage, ihr Meßergebnis schneller und genauer aus diesen Daten abzuleiten.

Vorzugsweise weist die Sensoreinheit eine Meßeinheit und eine Auswerteeinheit auf, wobei der Speicher der Sensoreinheit in der Auswerteeinheit vorgesehen wird. Ferner werden die Meßergebnisse der Sensoreinheit nicht auf eine Ja/Nein-Aussage beschränkt, sondern mit einem höheren Informationsgehalt ausgestattet. Die Meßergebnisse können beispielsweise die Länge oder die Breite des Blattguts in mm, eine Maßzahl für die Verschmutzung oder die Übereinstimmung des Druckbilds mit einem Referenzbild, der Abstand eines Metallfadens von der Blattgutvorderkante, eine Identifikationsnummer für die Art oder Lage des Blattguts o. ä. sein.

Weitere Merkmale und Vorteile der Erfindung ergeben sich aus den Unteransprüchen und der Beschreibung von Ausführungsbeispielen der Erfindung anhand der Figuren. Es zeigen:
- Fig. 1: Prinzipskizze eines Ausführungsbeispiels der Erfindung,
- Fig. 2: Darstellung des Speicherinhalts in der Auswerteeinheit eines Sensors,
- Fig. 3: Darstellung des Speicherinhalts in der zentralen Auswerteeinheit,
- Fig. 4: Flußdiagramm eines ersten Ausführungsbeispiels des erfindungsgemäßen Verfahrens,
- Fig. 5: Darstellung der Abbildung der Meßergebnisse in diskrete Klassen,
- Fig. 6: Darstellung der Regelmatrix des ersten Ausführungsbeispiels,
- Fig. 7: Darstellung der Änderungsbedingungen für Sortierklassen,
- Fig. 8: Flußdiagramm eines zweiten Ausführungsbeispiels des erfindungsgemäßen Verfahrens,
- Fig. 9: Darstellung der Abbildung der Meßergebnisse in überlappende Klassen mit Zugehörigkeitsfunktion,
- Fig. 10: Darstellung der Regelmatrix des zweiten Ausführungsbeispiels,
- Fig. 11: Darstellung der Zugehörigkeitsfunktionen der Sortierklassen,
- Fig. 12: Grafische Ableitung einer resultierenden Zugehörigkeitsfunktion einer Sortierklasse,
- Fig. 13: Darstellung der resultierenden Zugehörigkeitsfunktionen.

Fig. 1 zeigt eine Prinzipskizze eines Ausführungsbeispiels der Erfindung. Das Blattgut wird in einer Vereinzelungseinheit aus einem Stapel Blatt für Blatt vereinzelt und an eine Transportstrecke übergeben, die die Blätter durch die Vorrichtung transportiert und durch eine Transporteinheit 30 gesteuert wird. Die Transportstrecke ist in einzelne Teilabschnitte aufgeteilt, die jeweils von dezentral arbeitenden Untereinheiten 30.1 - 30.M der Transporteinheit 30 gesteuert werden.

Bei der Vereinzelung wird jedem Blatt eine Identifikation ID zugeordnet, anhand derer das Blatt von den Einheiten der Vorrichtung eindeutig erkannt wird. Die zur Bearbeitung eines Blattes benötigten Daten werden unter Verwendung der Identifikation ID des Blattes über eine Verbindung 100 ausgetauscht. Die Verbindung 100 verbindet sowohl die Untereinheiten 30.1 - 30.M, als auch eine zentrale Auswerteeinheit 10, mehrere Sensoreinheiten 20.1 - 20.N und eine Steuereinheit 40 miteinander.

Die Sensoreinheiten 20.1 - 20.N setzen sich jeweils aus einer Meßeinheit 21.1 - 21.N und einer Auswerteeinheit 22.1 - 22.N zusammen. Jede Meßeinheit 21.n weist einen Meßwertaufnehmer auf, der bestimmte Merkmale des Blattguts erfaßt und in elektrische Signale umwandelt. Diese elektrischen Signale werden dann in digitale Meßdaten umgewandelt und können optional vor der Weiterverarbeitung normiert und/oder transformiert werden. Die Auswerteeinheit 22.n des Sensors 20.n empfängt die Meßdaten der Meßeinheit 21.n und leitet unter Verwendung der Meßdaten ein Meßergebnis ab.

In mindestens einer Auswerteeinheit 22.n ist ein Speicher vorgesehen, dessen Inhalt in Fig. 2 dargestellt ist. Als Beispiel wurde hier die Auswerteeinheit 22.2 gewählt. Im Speicher der Auswerteeinheit 22.2 können mehrere Datensätze verwaltet werden. Jeder Datensatz ist jeweils einem Blatt einer bestimmten Identifikation ID zugeordnet. Der hier gezeigte Speicher ist in der Lage, eine Anzahl L von Datensätzen zu verwalten.

Jeder Datensatz weist einen Bereich für externe Daten ED auf. In ihm werden entweder Meßdaten MD oder Meßergebnisse ME anderer Sensoreneinheiten gespeichert. In Fig. 2 sind beispielsweise die Meßdaten MD der Sensoreinheit 20.3 und die Meßergebnisse der Sensoreinheit 20.1 in jedem Datensatz gespeichert. Beisielsweise die Meßdaten der Sensoreinheit 20.3 für das Blatt mit der Identifikation ID = 2 sind hier mit MD.23 bezeichnet, wobei der erste Index der Identifikation ID der Banknote = 2 und der zweite Index dem Index der Sensoreinheit = 3 entspricht. Für die anderen Daten wird bei der Bezeichnung analog verfahren.

Vorzugsweise werden im Speicher der Auswerteeinheit 22.2 auch die von der Meßeinheit 21.2 gelieferten Meßdaten MD für jedes Blatt gespeichert. Aus den eigenen Meßdaten MD und den externen Daten ED eines Datensatzes leitet die Auswerteeinheit 22.2 für jedes Blatt ein entsprechendes Meßergebnis ME ab, welches optional in dem entsprechenden Datensatz gespeichert werden kann.

Ist das Meßergebnis für ein Blatt ermittelt, wird dieses mit der entsprechenden Indentifikation ID des Blattes auf die Datenleitung 100 geschrieben. Das Meßergebnis kann nun bei Bedarf von anderen Sensoreinheiten gelesen und im Speicher der Auswerteeinheit dieser Sensoreinheit gespeichert werden. Ist die Kenntnis bestimmter Meßdaten eines Sensors zur Ableitung des Meßergebnisses einer anderen Sensoreinheit notwendig, so muß diese auch die entsprechenden Meßdaten auf die Datenleitung 100 schreiben, so daß sie die andere Sensoreinheit lesen kann. Alternativ dazu kann das Schreiben der Meßdaten auch erst nach dem Empfang eines entsprechenden Signals der anderen Sensoreinheit erfolgen.

Weiterhin weist die Vorrichtung eine zentrale Auswerteeinheit 10 mit einem Speicher auf, deren Inhalt in Fig. 3 gezeigt ist. Die zentrale Auswerteeinheit 10 liest die Meßergebnisse aller Sensoreinheiten 20.1 - 20.N von der Datenleitung 100 und speichert diese unter der Identifikation ID des entsprechenden Blattes ab. Sind zu einer Identifikation ID die Meßergebnisse aller Sensoreinheiten bekannt, leitet die zentrale Auswerteeinheit 10 aus den Meßergebnissen eine Sortierklasse KL für das entsprechende Blattgut ab und schreibt die Identifikation ID und die zugehörige Sortierklasse KL auf die Datenleitung 100. Optional kann die Sortierklasse KL im Speicher unter der entsprechenden Identifikation des Blattes gespeichert werden.

Die Sortierklasse KL wird von den Untereinheiten der Transporteinheit ausgewertet, die den Transport des Blattes in die Zieleinheit steuern. Ist die entsprechende Untereinheit 30.m nicht für die Bearbeitung des Blattes zuständig, wird dieses an die nachfolgende Untereinheit 30.m+1 weitergeleitet. Im anderen Fall wird das Blatt zu den entsprechenden Manipulatoren der Untereinheit 30.m geleitet und bearbeitet. Nach der Bearbeitung des Blattguts wird von der Verarbeitungseinheit eine entsprechende positive oder negative Information über den Abschluß der Bearbeitung auf die Datenleitung 100 geschrieben. Diese Information wird bespielsweise von der Steuereinheit 40 gelesen und bei der Protokollierung des Bearbeitungsvorgangs verwendet.

Weiterhin kann jede Untereinheit 30.m Fehlermeldungen auf die Datenleitung schreiben, falls es beispielsweise zu einem Blattstau im Transportsystem der Untereinheit 30.m kommt. Diese Fehlermeldungen können von anderen Einheiten der Vorrichtung interpretiert und entsprechende Maßnahmen eingeleitet werden.

Vorzugsweise sind die Untereinheiten 30.m so ausgelegt, daß sie die elektrischen und mechanischen Funktionen der Transportstrecke steuern. Hierzu zählen unter anderem der Antrieb der Transportstrecke, die Schaltung der Weichen innerhalb der Transportstrecke, das Messen der Position des Blattguts mittels Lichtschranken usw. Weiterhin können die Untereinheiten 30.m aber auch die Steuerung spezieller elektrischer bzw. mechanischer Manipulatoren innerhalb der Einheiten der Vorrichtung durchführen. Hierzu zählt beispielsweise die Steuerung der Vereinzelerkomponenten, der Stapelräder und der Shredderwalzen usw.

Die Steuereinheit 40 dient zur Steuerung und zur Protokollierung der Bearbeitungsvorgänge der Blätter. Sie ist in der Lage, über die Datenleitung 100 Steuerinformationen zu senden, die von den einzelnen Einheiten entsprechend interpretiert werden. Mittels solcher Steuerungsinformationen kann beispielsweise die Vorrichtung in einen vom Bediener ausgewählten Bearbeitungsstatus gebracht werden. Ferner kann die Steuereinheit 40 die Speicherung spezieller Programme oder Referenzdaten von der Steuereinheit 40 in die anderen Einheiten der Vorrichtung über die Datenleitung 100 veranlassen. Zu diesem Zweck sind auf der Steuereinheit 40 Massenspeicher vorhanden, in denen diese Daten verwaltet werden.

Anhand der Daten der Untereinheiten 30.1 - 30.M, der Sensoreinheiten 20.1 - 20.N und der Sortierklasse KL der zentralen Auswerteeinheit 10 kann die Steuereinheit 40 den Bearbeitungsvorgang jedes einzelnen Blattes überwachen und protokollieren. Während der eigentlichen Bearbeitung des Blattguts ist die Funktion der Steuereinheit lediglich auf das Abhören der Datenleitung 100 beschränkt.

Die Datenleitung 100 wird als Datenbus ausgeführt. Bevorzugt wird ein CAN-Bus verwendet. Dieser ist für sogenannte Echtzeitanwendungen, wie sie hier hauptsächlich vorliegen, besonders gut geeignet. Optional können weitere Datenleitungen 101 bzw. 102 parallel zur Datenleitung 100 vorgesehen werden, so daß die Datenleitung 100 entlastet wird.

Die Datenleitung 101 kann auch mittels eines CAN-Busses realisiert werden und dient dazu, den Datenaustausch zwischen den Sensoreinheiten 20.1 - 20.N sowie der zentralen Auswerteeinheit 10 zu verbessern. Dies ist insbesondere dann sinnvoll, wenn zwischen den Sensoreinheiten 20.n viele Meßdaten ausgetauscht werden, die oft ein hohes Datenvolumen aufweisen.

Die Datenleitung 102 wird speziell von der Steuereinheit 40 für sogenannte Nichtechtzeitanwendungen genutzt. Hierüber können beispielsweise bei der Initialisierung der Vorrichtung in einen bestimmten Betriebszustand Programme oder Referenzdaten größeren Umfangs in die Sensoreinheiten 20 oder die zentrale Auswerteeinheit 10 geschrieben werden. Auf eine Verbindung zu den Untereinheiten 30.m kann auch verzichtet werden, da die dorthin übertragenen Datenmengen im allgemeinen gering sind.

Die Ableitung der Sortierklasse eines Blatts aus den Meßergebnissen der Sensoreinheiten kann beispielsweise unter Verwendung frei konfigurierbarer Tabellen und/oder Matrizen durchgeführt werden, die in einem Speicher der zentralen Auswerteeinheit 10 verwaltet werden. Bei der Ableitung werden zunächst kontinuierliche Meßergebnisse auf Klassen abgebildet. Diskrete Meßergebnisse werden direkt einer Klasse zugeordnet. Einzelne Klassen werden zu einer Eigenschaft des Blattes mit verschiedenen Ausprägungen zusammengefaßt. Mittels einer Regelmatrix können beliebige, aber festgewählte Kombinationen verschiedener Ausprägungen einer Menge von Eigenschaften einer Sortierklasse zugeordnet werden.

Die Fig. 4 zeigt ein Flußdiagramm eines ersten Ausführungsbeispiels des erfindungsgemäßen Verfahrens zur Bearbeitung von Blattgut, hier speziell Banknoten. Die Meßdaten MD der Banknote werden von den Sensoren 20.n erfaßt. Unter Verwendung dieser Meßdaten MD werden Meßergebnisse ME der Banknote abgeleitet und in der Auswerteeinheit 10 gemäß Fig. 3 gespeichert.

Im ersten Ausführungsbeispiel werden die Meßergebnisse ME zunächst auf diskrete Klassen abgebildet. Ein Beispiel für eine solche Abbildung ist in Fig. 5 gezeigt. Das Meßergebnis soll in diesem Fall die Fläche der Banknote in mm² darstellen, die von Flecken bedeckt ist. Wird in einer ersten Messung M₁ beispielsweise als Meßergebnis 140 mm² ermittelt, so wird dieses Meßergebnis auf die Klasse mit dem Klassenkennzeichen 4 abgebildet. Die Anzahl der Klassen sowie die Lage der Klassengrenzen kann beliebig konfiguriert werden. Die Klassen 0 bis 5 lassen sich zur Eigenschaft "Flecken" zusammenfassen. Jede Klasse stellt somit eine Ausprägung der Eigenschaft "Flecken" dar. Zur besseren Übersicht werden die einzelnen Klassen auch oft mit verbalen Kennzeichnungen, wie "sehr wenig", "wenig", "viel" usw. belegt.

In Fig. 6 ist die Regelmatrix des ersten Ausführungsbeispiels dargestellt. Zu den einzelnen Eigenschaften "Doppelabzug", "Störung", usw. sind jeweils die zugehörigen Klassen mit den verbalen und den Klassenkennzeichen angegeben. Zur besseren Übersicht sind verschiedene Eigenschaften nochmals zu einer übergeordneten Gruppe zusammengefaßt.

Zur Ableitung der Sortierklasse der Banknote wird zunächst aus den Klassen aller Eigenschaften ein Eigenschaftsvektor gebildet. In der Fig. 6 sind beispielhaft vier Klassenvektoren V₁ bis V₄ dargestellt. In jeder Eigenschaft ist jeweils genau die Klasse markiert, die dem jeweiligen Meßergebnis der Banknote entspricht. Bei der Eigenschaft "Flecken" liegt das Meßergebnis des zum Klassenvektor V₁ gehörenden Blattguts z. B. in der Klasse "wenig", während das Meßergebnis der Eigenschaft "Eselsohren" in der Klasse "sehr wenig" liegt. Der Klassenvektor klassifiziert somit die Ausprägung aller Eigenschaften einer Banknote.

Die Regelmatrix besteht aus einer Anzahl von Regeln, die hier mit den Ziffern 1 bis 5 bezeichnet sind. Jede Regel besteht aus einem Regelvektor, der analog zum Klassenvektor aus den Klassen aller Eigenschaften gebildet ist. Im Gegensatz zum Klassenvektor ist es jedoch möglich, daß mehrere Klassen einer Eigenschaft markiert sind, wie beispielsweise zur Eigenschaft "Verschmutzung" in den Regeln 1 bis 5. Jeder der Regeln 1 bis 5 ist eine Sortierklasse zugeordnet, die hier mit dem jeweiligen Sortierziel "Stapler 1", "Stapler 2" usw. bezeichnet ist. Im allgemeinen kann auch mehreren Regeln die gleiche Sortierklasse zugeordnet werden.

Die Aussagen der einzelnen Regeln lassen sich verbal in etwa wie folgt formulieren. Gemäß Regel 1 werden denjenigen Banknoten die Sortierklasse "Stapler 1" zugewiesen, deren Denomination 50 $ ist, die nach oben orientiert sind, alle Sicherheitsmerkmale aufweisen, die sauber sind und die sehr wenig Defekte aufweisen. Gemäß Regel 2 werden diejenigen Banknoten, deren Orientierung nach unten gerichtet ist und die ansonsten die gleichen Eigenschaften wie die Banknoten nach Regel 1 haben, der Sortierklasse "Stapler 2" zugewiesen. Der Sortierklasse "Stapler 3" werden alle 1 $- und 2 $-Banknoten zugewiesen, die zumindest einen korrekten Sicherheitsfaden aufweisen, die sauber sind und wenig Defekte aufweisen. Die Sortierklasse "Stapler 4" wird denjenigen Banknoten zugewiesen, die unabhängig von der Denomination sauber sind, wenig Defekte aufweisen und bei denen weder die Eigenschaft "Wasserzeichen" noch die Eigenschaft "Sicherheitsfaden" korrekt ist. Der Sortierklasse "Shredder" werden alle Banknoten zugewiesen, die unabhängig von ihrer Denomination und ihren Defekten korrekte Sicherheitsmerkmale aufweisen und schmutzig sind.

Zur Ableitung der Sortierklassen werden nun die Markierungen des Klassenvektors, z. B. V₁, mit den entsprechenden Markierungen der Regelvektoren 1, 2, 3, 4, 5 in ihrer Reihenfolge nacheinander verglichen. Die Sortierklasse, die dem ersten Regelvektor zugeordnet ist, der in allen Klassen des Klassenvektors markiert ist, wird dem Blattgut als Sortierklasse zugewiesen. Stimmen die Markierungen keines Regelvektors mit allen Markierungen des Klassenvektors überein, so wird dem Blattgut eine beliebige, aber fest gewählte Sortierklasse zugewiesen.

Für die Beispiele in Fig. 6 bedeutet das, daß dem Blattgut zum Klassenvektor V₁ die Sortierklasse "Stapler 2" zugewiesen wird. Das Blattgut zum Klassenvektor V₂ erhält die Sortierklasse "Stapler 4". Dem Blattgut zum Klassenvektor V₃ wird die Sortierklasse "Shredder" zugewiesen. Da die Markierung keines Regelvektors mit allen Markierungen des Klassenvektors V₄ übereinstimmen, wird diesem Blattgut eine beliebige, aber fest gewähle Sortierklasse zugewiesen, die mit "Reject" bezeichnet werden soll.

Nach der Zuweisung der Sortierklasse an das Blattgut, wird dieses anhand der Sortierklasse in die entsprechende Zieleinheit transportiert. Die Blätter mit der Sortierklasse "Reject" werden im allgemeinen in ein sogenanntes Rejectfach gestapelt, wo sie dann vom Bediener aus der Vorrichtung entnommen und in Augenschein genommen werden können.

Um eine unbefugte Änderung in den Regeln der Regelmatrix zu verhindern, ist jeder Klasse ein Sicherheitslevel SL zugewiesen. Hiermit kann spezifiziert werden, welche Benutzer Änderungen in dieser Klasse vornehmen dürfen. Hier sollen beispielsweise der Wert 3 für den Entwickler, 2 für den Supervisor und 1 für den Bediener der Vorrichtung stehen. Somit ist es hier dem Bediener der Vorrichtung möglich, die Klassen der Eigenschaft "Denomination der Banknote" zu verändern, während die Eigenschaften der Gruppe "Sicherheitsmerkmale der Banknote" lediglich vom Supervisor geändert werden dürfen.

Weiterhin ist es möglich, zumindest bestimmten Klassen ein Gewicht G zuzuordnen. Mittels dieser Gewichte G können beispielsweise die Regeln der Regelmatrix auf Konsistenz überprüft werden oder die durch die Regelmatrix abgeleitete Sortierklasse bei Bedarf geändert werden.

Beispielhaft soll hier lediglich eine mögliche Bedeutung für die Gewichte G der Klassen der Gruppe "Sicherheitsmerkmale der Banknote" erläutert werden. Neben den hier dargestellten beiden Eigenschaften "Wasserzeichen" und "Sicherheitsfaden" gibt es im allgemeinen noch eine Anzahl weiterer Eigenschaften in dieser Gruppe, die hier aus Gründen der Übersichtlichkeit nicht genannt werden.

Für die Beurteilung einer Banknote kann es von Interesse sein, nicht nur die einzelnen Eigenschaften der Sicherheitsmerkmale zu überprüfen, sondern zudem noch eine Gewichtung der einzelnen Eigenschaften zueinander vorzunehmen, um beispielsweise aussagekräftige Eigenschaften von weniger aussagekräftigen zu unterscheiden. Hier wird beispielsweise die Korrektheit der Eigenschaft "Sicherheitsfaden" mit 5 höher bewertet als die Korrektheit der Eigenschaft "Wasserzeichen" mit 3. Bei einer Vielzahl solcher Eigenschaften kann durch entsprechende Gewichte eine Feinabstufung der einzelnen Eigenschaften gegeneinander vorgenommen werden.

Aus den Gewichten der einzelnen Klassen in der Gruppe "Sicherheitsmerkmale der Banknote" kann nun für jede Regel ein Mindestgewicht bestimmt werden, indem die Gewichte der einzelnen Klassen jeder Eigenschaft der Gruppe mit dem jeweils geringsten markierten Gewicht der Regel aufsummiert werden. Das bedeutet für das Beispiel in Fig. 6, daß der Regel 1, 2 und 5 in der Gruppe "Sicherheitsmerkmale der Banknote" jeweils ein Mindestgewicht von 8 zugeordnet ist. Für die Regel 3 ist das Mindestgewicht 5 und für die Regel 4 ist das Mindestgewicht 0.

Das so ermittelte Mindestgewicht für jede Regel in der Gruppe "Sicherheitsmerkmale der Banknote" gibt somit ein Maß für die Sicherheit der Banknote an. Ein hohes Mindestgewicht steht für hohe Sicherheit und ein niedriges Mindestgewicht für eine geringe Sicherheit. Für eine umlauffähige Banknote kann die gewünschte Sicherheit somit durch ein vorgegebenes Mindestgewicht in der Gruppe "Sicherheitsmerkmale der Banknote" definiert werden.

Aus den Gewichten der Eigenschaft "Denomination" soll hier ein solches vorgegebenes Mindestgewicht für die Sicherheit einer umlauffähigen Banknote bestimmt werden. Das vorgegebene Mindestgewicht einer Regel in der Gruppe "Sicherheitsmerkmale der Banknote" für umlauffähige Banknoten ergibt sich hierbei als Maximum der Gewichte der markierten Klassen der Regel in der Eigenschaft "Denomination". Für die Regel 1, 2, 4 und 5 ergibt sich somit ein Mindestgewicht für die Sicherheit einer unlauffähigen Banknote von 8 und für die Regel 3 von 3.

Durch einen Vergleich des vorgegebenen Mindestgewichts für die Sicherheit einer umlauffähigen Banknote gemäß der Eigenschaft "Denomination" mit dem Gewicht in der Gruppe "Sicherheitsmerkmale der Banknote" für jede Regel ergibt sich, daß die Mindestgewichte für die Sicherheit einer umlauffähigen Banknote bei den Regeln 1, 2, 3 und 5 größer sind als die Mindestgewichte in der Gruppe "Sicherheitsmerkmale der Banknote". Die Relation und somit das Kriterium für eine umlauffähige Banknote ist lediglich in Regel 4 nicht erfüllt. Anhand dieser Kriterien kann beispielsweise die Konsistenz einer jeden Regel geprüft werden.

Durch die Einführung eines Mindestgewichts für jede Regel in der Gruppe "Sicherheitsmerkmale der Banknote" ist ein Kriterium geschaffen, mit dem auch Banknoten mit unterschiedlichen Sicherheitsmerkmalen miteinander verglichen werden können. Bei Bedarf sind selbstverständlich auch andere Auswerte-Algorithmen für die einzelnen Gewichte der Klassen denkbar.

Wie in Fig. 7 dargestellt, kann die mit Hilfe der Regelmatrix bestimmte Sortierklasse im Nachhinein nochmals optional in Abhängigkeit von einer bestimmten Bedingung verändert werden. Eine solche nachträgliche Änderung kann beispielsweise bei der Wartung der Vorrichtung oder beim Entwurf der Regelmatrix hilfreich sein.

Die Bedingungen können aus der Regelmatrix abgeleitet werden, wie beispielsweise das Mindestgewicht MG für eine Regel in der Gruppe "Sicherheitsmerkmale der Banknote". Weiterhin können die Bedingungen auch von Meßergebnissen der Sensoren oder der Klassenkennzeichnung eines bestimmten Meßergebnisses abhängen. Generell können alle der Auswerteeinrichtung zur Verfügung stehenden Daten in beliebiger Kombination in einer Bedingung genutzt werden.

Weiterhin ist es möglich, mittels eines Zufallsgenerators RND bestimmte Banknoten statistisch verteilt umzuleiten. In dem in Fig. 7 gezeigten Beispiel werden statistisch 20 % der Banknoten von der Sortierklasse "Shredder" in die Sortierklasse "Reject" umgelenkt. Eine solche Vorgehensweise gestattet es beispielsweise, die Sortierqualität der Banknoten kontinuierlich zu überprüfen, indem der Bediener der Vorrichtung die mit der Sortierklasse "Reject" umgeleiteten Banknoten persönlich in Augenschein nimmt. Gegebenenfalls kann dieser anhand der Inaugenscheinnahme dann die Klassengrenzen bestimmter Klassen geeignet verändern.

Weiterhin ist es durch eine nachträglich Änderung der Sortierklasse einfach möglich, im Fall einer Störung die entsprechenden Banknoten umzuleiten, ohne große Änderungen in der Regelmatrix vornehmen zu müssen.

Ein zweites Ausführungsbeispiel des erfindungsgemäßen Verfahrens zur Bearbeitung von Blattgut ist in Fig. 8 dargestellt. Auch hier werden, wie schon zum ersten Ausführungsbeispiel erläutert, zunächst Meßdaten von den Sensoren 20.n erfaßt und unter Verwendung dieser Meßdaten MD Meßergebnisse ME abgeleitet.

Im Gegensatz zum ersten Ausführungsbeispiel werden hier die Meßergebnisse ME auf überlappende Klassen abgebildet bzw. fuzzifiziert. Ein Beispiel für eine solche Abbildung ist in Fig. 9 gezeigt. Der Übersichtlichkeit halber wurden aus den Eigenschaften des ersten Ausführungsbeispiels lediglich die Eigenschaften "Verschmutzung", "Eselsohren" und "Flecken" verwendet. In diesem Beispiel können die Meßergebnisse des Blattguts jeweils Werte zwischen 0 und 1 annehmen. Jeder Eigenschaft sind drei überlappende Klassen zugeordnet. Für die Eigenschaft "Verschmutzung" sind das die Klassen "stark" mit Meßergebnissen im Intervall von 0 bis 0.5, "mittel" im Intervall von 0 bis 1 und "gering" im Intervall von 0.5 bis 1. Die Klassen "stark", "mittel", "gering" werden im folgenden als Fuzzyklassen benutzt.

Jeder Fuzzyklasse ist eine in Fig. 9 dargestellte Zugehörigkeitsfunktion zugewiesen. Die Anzahl der überlappenden Fuzzyklassen sowie die Form der verschiedenen Zugehörigkeitsfunktionen kann beliebig festgelegt werden. Durch eine geeignete Wahl der Zugehörigkeitsfunktionen kann die Funktionalität des Verfahrens für die jeweilige Anwendung optimiert werden.

In die Fig. 9 sind jeweils die Meßergebnisse zweier Messungen, M₁ und M₂, mit den aus den Zugehörigkeitsfunktionen resultierenden Zugehörigkeitswerten eingetragen. Bei der Messung M₁ handelt es sich um eine Banknote mit geringer Verschmutzung, relativ vielen Eselsohren und wenig Flecken. Bei der Messung M₂ ist die Verschmutzung stärker als bei der Messung M₁ und sie weist mehr Eselsohren auf. Weiterhin zeigt sie weniger Flecken als die Messung M₁.

Mittels der Fuzzyklassen wird eine Regelmatrix definiert, die in der Fig. 10. dargestellt ist. In den Spalten der Regelmatrix sind die möglichen Kombinationen der einzelnen Klassen der Eigenschaften "Verschmutzung", "Eselsohr" und "Flecken" aufgetragen. Die letzte Spalte der Regelmatrix bildet eine Eigenschaft "Sortierung" mit drei Fuzzyklassen, die mit "Stapler", "Shredder" und "Reject" bezeichnet werden. In den Zeilen der Regelmatrix ist jeweils eine Regel 1 bis 8 aufgetragen, die jeweils einer möglichen Kombination von Fuzzyklassen der drei Eigenschaften einer Fuzzyklasse der Eigenschaft "Sortierung" zuordnet. Unter der jeweiligen Bezeichnung der Fuzzyklasse ist jeweils der in Fig. 9 ermittelte Zugehörigkeitswert zu den Messungen M₁ und M₂ angegeben. Die Ermittlung der zu den Fuzzyklassen der Eigenschaft "Sortierung" angegebenen Werte wird im folgenden noch erläutert.

Verbal lassen sich die Regeln der Regelmatrix wie folgt darstellen. Die Regel 1 sagt beispielsweise, daß eine Banknote mit geringer Verschmutzung, vielen Eselsohren und wenig Flecken der Fuzzyklasse "Reject" einer Eigenschaft "Sortierung" zugewiesen werden soll. Gemäß Regel 2 wird einer Banknote mit mittlerer Verschmutzung, vielen Eselsohren und wenig Flecken der Fuzzyklasse "Shredder" der Eigenschaft "Sortierung" zugewiesen usw. Die Regelmatrix ist hier auf 8 Regeln begrenzt, da bei den Messungen M₁ und M₂ keine weiteren sinnvollen Kombinationen auftreten. Prinzipiell ist es jedoch nicht notwendig, daß die Regelmatrix Regeln für alle möglichen Kombinationen enthält. Es genügt, wenn diese lediglich Regeln für relevante Kombinationen enthält.

Zur Ableitung einer Sortierklasse einer Banknote wird, wie in Fig. 11 dargestellt, zunächst auch jeder Fuzzyklasse der Eigenschaft "Sortierung" eine entsprechende Zugehörigkeitsfunktion zugeordnet.

Aus den Fuzzyklassen mit ihren Zugehörigkeitsfunktionen und der Regelmatrix werden zunächst mittels einer sogenannten Inferenzmaschine die resultierenden Fuzzyklassen "Stapler", "Shredder", "Reject" der Sortierung abgeleitet.

Man erhält die aus den Regeln resultierenden Fuzzyklassen der Eigenschaft "Sortierung", indem man zunächst, wie in Fig. 10 gezeigt, die entsprechenden Zugehörigkeitswerte der Meßergebnisse innerhalb einer Regel miteinander verknüpft und das Ergebnis der Verknüpfung der Sortierung zuordnet. Hier wurde als einfacher Fall für eine Verknüpfung die Auswahl des kleinsten Zugehörigkeitswertes gewählt (jeweils eingerahmt).

In Fig. 12 ist beispielsweise die aus den entsprechenden Regeln resultierende Fuzzyklasse "Shredder" der Eigenschaft "Sortierung" dargestellt. Die Zugehörigkeitsfunktion der Fuzzyklasse "Shredder" wird gemäß dem Ergebnis der Verknüpfung in der Regel in der entsprechenden Höhe abgeschnitten. Die Fig. 12a und 12b zeigen diesen Vorgang für die Ergebnisse der Messung M₂ der Regel 4. Gemäß der in Fig. 10 dargestellten Regelmatrix liefert die Regel 4 für die Messung M₂ und die Fuzzyklasse "Shredder" der Eigenschaft "Sortierung" den Wert 0.2. Folglich wird die Zugehörigkeitsfunktion der Fuzzyklasse "Shredder" bei dem Wert 0.2 abgeschnitten. Die so erhaltenen Anteile der einzelnen Regeln werden miteinander verknüpft. Hier wurde der Einfachheit halber als Verknüpfung die maximal abgedeckte Fläche der einzelnen Teilflächen gewählt. Das Resultat der Verknüpfung ist in Fig. 12c dargestellt.

Führt man das analoge Verfahren für alle Fuzzyklassen der Eigenschaft "Sortierung" und alle Regeln durch, erhält man für die Messung M₁ und die Messung M₂ die in Fig. 13a und 13b dargestellten resultierenden Fuzzyklassen der Eigenschaft "Sortierung" mit ihren Zugehörigkeitsfunktionen. Das in Fig. 12c beispielsweise ermittelte Ergebnis findet sich hier in der Fig. 13b wieder.

In einem letzten Schritt muß aus den resultierenden Fuzzyklassen der Eigenschaft "Sortierung" eine diskrete Sortierklasse abgeleitet bzw. die Eigenschaft "Sortierung" defuzzifiziert werden. Eine einfache Möglichkeit für eine solche Ableitung ist es, dem Blattgut die Sortierklasse zuzuordnen, dessen Fuzzyklasse die größte Fläche aufweist. Für den Fall der Meßergebnisse M₁ würde dem Blattgut somit die Sortierklasse "Reject" zugeordnet und dem Blattgut mit den Meßwerten M₂ die Sortierklasse "Shredder".

Eine aufwendigere Methode zur Ableitung der Sortierklasse aus den resultierenden Fuzzyklassen der Eigenschaft "Sortierung" besteht beispielsweise darin, zunächst jeweils die einzelnen resultierenden Fuzzyklassen "Stapler", "Shredder", "Reject" der Eigenschaft "Sortierung" miteinander beispielsweise durch Vereinigung zu verknüpfen und aus der resultierenden Fläche die Lage des Schwerpunkts zu berechnen. Durch Rundung kann dieser Wert auf eine diskrete Sorfierklasse abgebildet werden.

Selbstverständlich ist es möglich, weitere bereits aus dem Stand der Technik bekannten Möglichkeiten im Umgang mit Fuzzylogik auf das Problem der Bearbeitung von Blattgut im oben beschriebenen Sinne zu übertragen.

Analog zum ersten Ausführungsbeispiel des Verfahrens ist es auch hier möglich, die einzelnen Regeln mit Sicherheitsleveln zu versehen. Auch die Nutzung von Gewichten für eine jede Klasse ist möglich, indem man beispielsweise die jeweilige Zugehörigkeitsfunktion einer Fuzzyklasse mit dem entsprechenden Gewicht, beispielsweise durch Multiplikation, verknüpft. Die Behandlung des Sicherheitslevels und der Gewichte kann analog zum ersten Ausführungsbeispiel erfolgen.

## Patentansprüche

1. Vorrichtung zur Bearbeitung von Blattgut, wie z.B. Banknoten, mit
- einer Vereinzelereinheit, die das Blattgut aus einem Stapel Blatt für Blatt vereinzelt,
- einer Transporteinheit (30), die die vereinzelten Blätter durch die Vorrichtung transportiert,
- mehreren Sensoreinheiten (20.1-20.N) mit jeweils einer Meßeinheit (21.1-21.N) und einer Auswerteeinheit (22.1-22.N), die für jedes Blatt Meßergebnisse ermitteln,
- einer zentralen Auswerteeinheit (10), die unter Verwendung der von den Sensoreinheiten ermittelten Meßergebnisse jedem Blatt eine bestimmte Zieleinheit zuweist,
- mehreren Zieleinheiten, in denen Blätter gestapelt oder vernichtet werden,
- einer Steuereinheit (40), die den Bearbeitungsvorgang der Blätter steuert und/oder protokolliert, und
- einer Verbindung zum Datenaustausch der Einheiten untereinander,
**dadurch gekennzeichnet, daß**
- in wenigstens einer Sensoreinheit (20.n) ein Speicher vorgesehen ist, in dem wenigstens ein Datensatz verwaltet wird, wobei
- in diesem Datensatz wenigstens ein Bereich (ED) vorgesehen ist, in dem Daten von wenigstens einer anderen Sensoreinheit gespeichert werden können.

2. Vorrichtung nach Anspruch 1, **dadurch gekennzeichnet, daß** im Speicher von wenigstens einer Sensoreinheit (20.n) Datensätze von mehreren Blättern verwaltet werden.

3. Vorrichtung nach Anspruch 1, **dadurch gekennzeichnet, daß** der Speicher der Sensoreinheit (20.n) in der Auswerteeinheit (22.n) der Sensoreinheit (20.n) vorgesehen wird.

4. Vorrichtung nach Anspruch 1, **dadurch gekennzeichnet, daß** in jedem Datensatz Bereiche (MD, ME) vorgesehen sind, in denen die von der Meßeinheit der Sensoreinheit (20.n) ermittelten Meßdaten und/oder die von der Auswerteeinheit der Sensoreinheit (20.n) ermittelten Meßergebnisse gespeichert werden können.

5. Vorrichtung nach Anspruch 1, **dadurch gekennzeichnet, daß** in der zentralen Auswerteeinheit (10) ein Speicher vorgesehen ist, in dem Datensätze von mehreren Blättern verwaltet werden, wobei in jedem Datensatz Bereiche (ME) vorgesehen sind, in denen die Meßergebnisse der Sensoreinheiten (20.1 - 20.N) für ein bestimmtes Blatt gespeichert werden können.

6. Vorrichtung nach Anspruch 5, **dadurch gekennzeichnet, daß** in der zentralen Auswerteeinheit ein Speicher vorgesehen ist, in dem frei konfigurierbare Tabellen und/oder Matrizen verwaltet werden, die bei der Ableitung einer Sortierklasse eines Blattes verwendet werden.

7. Vorrichtung nach Anspruch 5 oder 6, **dadurch gekennzeichnet, daß** Mittel vorgesehen sind, die aus den Meßergebnissen der Sensoreinheiten für ein bestimmtes Blatt eine Sortierklasse für dieses Blatt ableiten.

8. Vorrichtung nach Anspruch 5, **dadurch gekennzeichnet, daß** in jedem Datensatz ein Bereich (SK) vorgesehen ist, in dem eine Sortierklasse des Blattes gespeichert werden kann.

9. Vorrichtung nach Anspruch 1, **dadurch gekennzeichnet, daß** die Transporteinheit (30) mehrere dezentral arbeitende Untereinheiten (30.1 - 30.M) aufweist.

10. Vorrichtung nach Anspruch 9, **dadurch gekennzeichnet, daß** jede Untereinheit (30.1 -30.M) einen Teilabschnitt einer Transportstrecke der Transporteinheit (30) steuert.

11. Vorrichtung nach Anspruch 9, **dadurch gekennzeichnet, daß** jede Untereinheit (30.1 -30.M) eine bestimmte Einheit der Vorrichtung steuert.

12. Vorrichtung nach Anspruch 1, **dadurch gekennzeichnet, daß** die Verbindung zum Datenaustausch (100) ein Datenbus ist.

13. Vorrichtung nach Anspruch 12, **dadurch gekennzeichnet, daß** der Datenbus ein CAN-Bus ist.

14. Vorrichtung nach Anspruch 12, **dadurch gekennzeichnet, daß** parallel zur Verbindung zum Datenaustausch (100) weitere Verbindungen (101, 102) angeordnet sind, die die Einheiten zumindest teilweise verbinden.

15. Vorrichtung nach Anspruch 14, **dadurch gekennzeichnet, daß** die weiteren Verbindungen (101, 102) Datenbusse sind.

16. Verfahren zur Bearbeitung von Blattgut, wie z.B. Banknoten, **dadurch gekennzeichnet, daß** in mindestens einer Sensoreinheit Daten mindestens einer weiteren Sensoreinheit gespeichert werden, und daß die Ableitung mindestens eines Meßergebnisses der Sensoreinheit unter Verwendung der gespeicherten Daten der mindestens einen anderen Sensoreinheit durchgeführt wird.

## Claims

1. An apparatus for processing sheet material such as bank notes having
a singler unit for singling the sheet material from a stack sheet for sheet,
a transport unit (30) for transporting the singled sheets through the apparatus,
a plurality of sensor units (20.1 - 20.N) each having a measuring unit (21.1 - 21.N) and an evaluation unit (22.1 - 22.N) for determining measuring results for each sheet,
a central evaluation unit (10) for assigning a certain destination unit to each sheet using the measuring results from the sensor units,
a plurality of destination units in which sheets are stacked or destroyed,
a control unit (40) for controlling and/or logging the processing operation on the sheets, and
a connection for data exchange between the units,
**characterized in that**
at least one sensor unit (20.n) is provided with a memory in which at least one data record is managed,
said data record being provided with at least one area (ED) in which data from at least one other sensor unit can be stored.

2. The apparatus of claim 1, **characterized in that** data records of a plurality of sheets are managed in the memory of at least one sensor unit (20.n).

3. The apparatus of claim 1, **characterized in that** the memory of the sensor unit (20.n) is provided in the evaluation unit (22.n) of the sensor unit (20.n).

4. The apparatus of claim 1, **characterized in that** each data record is provided with areas (MD, ME) in which the measuring data determined by the measuring unit of the sensor unit (20.n) and/or the measuring results determined by the evaluation unit of the sensor unit (20.n) can be stored.

5. The apparatus of claim 1, **characterized in that** the central evaluation unit (10) is provided with a memory in which data records of a plurality of sheets are managed, each data record being provided with areas (ME) in which the measuring results of the sensor units (20.1 - 20.N) for a certain sheet can be stored.

6. The apparatus of claim 5, **characterized in that** the central evaluation unit is provided with a memory in which freely configurable tables and/or matrixes are managed which are used for deriving a sort class of a sheet.

7. The apparatus of claim 5 or 6, **characterized in that** means are provided for deriving a sort class for a certain sheet from the measuring results of the sensor units for this sheet.

8. The apparatus of claim 5, **characterized in that** each data record is provided with an area (SK) in which a sort class of the sheet can be stored.

9. The apparatus of claim 1, **characterized in that** the transport unit (30) has a plurality of decentralized subunits (30.1 - 30.M).

10. The apparatus of claim 9, **characterized in that** each subunit (30.1 - 30.M) controls a partial portion of a transport path of the transport unit (30).

11. The apparatus of claim 9, **characterized in that** each subunit (30.1 - 30.M) controls a certain unit of the apparatus.

12. The apparatus of claim 1, **characterized in that** the connection for data exchange (100) is a data bus.

13. The apparatus of claim 12, **characterized in that** the data bus is a CAN bus.

14. The apparatus of claim 12, **characterized in that** further connections (101, 102) at least partly connecting the units are disposed in parallel to the connection for data exchange (100).

15. The apparatus of claim 14, **characterized in that** the further connections (101, 102) are data buses.

16. A method for processing sheet material such as bank notes, **characterized in that** data from at least one other sensor unit are stored in at least one sensor unit, and the derivation of at least one measuring result of the sensor unit is performed using the stored data from the at least one other sensor unit.

## Revendications

1. Dispositif de traitement de produit en feuilles, tel que des billets de banque, avec :
- une unité d'individualisation, qui individualise le produit en feuilles à partir d'une pile, feuille par feuille,
- une unité de transport (30) qui transporte les feuilles individualisées à travers le dispositif,
- une pluralité d'unités de capteur (20.1 à 20.N) ayant chacune une unité de mesure (21.1 à 21.N) et une unité d'évaluation (22.1 à 22.N), qui déterminent des résultats de mesure pour chaque feuille,
- une unité d'évaluation centrale (10) qui, en utilisant les résultats de mesure déterminés par les unités de capteur, associe à chaque feuille une unité cible déterminée,
- une pluralité d'unités cible, dans lesquelles des feuilles sont empilées ou sont détruites,
- une unité de commande (40) qui commande le processus de traitement des feuilles et/ou établit un rapport informatif sur le processus de traitement des feuilles, et
- une liaison pour l'échange de données des unités entre elles,
**caractérisé en ce que** :
- en au moins une unité de capteur (20.n) est prévue une mémoire, dans laquelle est organisé et géré au moins un jeu de données,
- au moins une zone (ED) étant prévue dans ce jeu de données, zone dans laquelle peuvent être mémorisées des données provenant d'au moins une autre unité de capteur.

2. Dispositif selon la revendication 1, **caractérisé en ce que** des jeux de données venant de plusieurs feuilles sont gérés dans la mémoire d'au moins une unité de capteurs (20.n).

3. Dispositif selon la revendication 1, **caractérisé en ce que** la mémoire de l'unité de capteur (20.n) est prévue dans l'unité d'évaluation (22.n) de l'unité de capteur (20.n).

4. Dispositif selon la revendication 1, **caractérisé en ce que** dans chaque jeu de données sont prévues des zones (MD, ME) dans lesquelles les données de mesure, déterminées par l'unité de mesure de l'unité de capteur (20.n) et/ou les résultats de mesure déterminés par l'unité d'évaluation de l'unité de capteur (20.n), peuvent être mémorisés.

5. Dispositif selon la revendication 1, **caractérisé en ce que**, dans l'unité d'évaluation centrale (10), est prévue une mémoire, dans laquelle sont gérés des jeux de données provenant d'autres feuilles, **en ce que** dans chaque jeu de données sont prévues des zones (ME), dans lesquelles les résultats de mesure des unités de capteur (20.1 à 20.N) pour une feuille déterminée peuvent être mémorisés

6. Dispositif selon la revendication 5, **caractérisé en ce que**, dans l'unité d'évaluation centrale, est prévue une mémoire dans laquelle sont gérées des tables et/ou des matrices susceptibles d'être configurées librement et qui sont utilisées lors de la dérivation d'une classe de tri d'une feuille.

7. Dispositif selon la revendication 5 ou 6, **caractérisé en ce que** sont prévus des moyens qui, à partir des résultats de mesure des unités de capteur pour une feuille déterminée, déduisent une classe de tri pour cette feuille.

8. Dispositif selon la revendication 5, **caractérisé en ce que** dans chaque jeu de données est prévue une zone (SK), dans laquelle une classe de tri de la feuille peut être mémorisée.

9. Dispositif selon la revendication 1, **caractérisé en ce que** l'unité de transport (30) présente plusieurs sous-unités (30.1 à 30.M) travaillant de façon décentralisée.

10. Dispositif selon la revendication 9, **caractérisé en ce que** chaque sous-unité (30.1 à 30.M) commande une section partielle d'un circuit de transport de l'unité de transport (30).

11. Dispositif selon la revendication 9, **caractérisé en ce que** chaque sous-unité (30.1 à 30.M) commande une unité déterminée du dispositif.

12. Dispositif selon la revendication 1, **caractérisé en ce que** la liaison utilisée pour l'échange de données (100) est un bus de données.

13. Dispositif selon la revendication 12, **caractérisé en ce que** le bus de données est un bus CAN.

14. Dispositif selon la revendication 12, **caractérisé en ce que**, parallèlement à la liaison prévue pour l'échange de données (100), sont agencées d'autres liaisons (101, 102) reliant au moins partiellement les unités.

15. Dispositif selon la revendication 14, **caractérisé en ce que** les autres liaisons (101, 102) sont des bus de données.

16. Procédé de traitement de produit en feuilles, tel que par exemple des billets de banque, **caractérisé en ce que** dans au moins une unité de capteur sont mémorisées des données d'au moins une autre unité de capteur, et **en ce que** la déduction d'au moins un résultat de mesure de l'unité de capteur est effectuée en utilisant les données mémorisées de la au moins une autre unité de capteur.
